# EUROPÄISCHE PATENTSCHRIFT

(11) **EP 2 656 452 B1**
(45) Veröffentlichungstag und Bekanntmachung des Hinweises auf die Patenterteilung: **04.04.2018**
(21) Anmeldenummer: 11794086.6
(22) Anmeldetag: 02.12.2011
(51) Int. Cl.: H01R 13/648, H01R 13/11, H01R 43/16

(54) **ELEKTRISCHER STECKVERBINDER MIT VORGEORDNETER KONTAKTKLEMME**
ELECTRICAL PLUG CONNECTOR HAVING AN UPSTREAM CONTACT TERMINAL
CONNECTEUR ÉLECTRIQUE À BORNE DE CONTACT SITUÉE EN AMONT

(30) Priorität: 20.12.2010 DE 102010063486
(43) Veröffentlichungstag der Anmeldung: 30.10.2013
(73) Patentinhaber: Robert Bosch GmbH, 70442 Stuttgart (DE)
(72) Erfinder: SCHOENFELD, Michael, 70771 Leinfelden-Echterdingen (DE); PUETTNER, Achim, 73430 Aalen (DE)
(86) Internationale Anmeldenummer: PCT/EP2011/071635
(87) Internationale Veröffentlichungsnummer: WO 2012/084458

(56) Entgegenhaltungen:
- EP-A1- 1 229 609
- WO-A1-96/38885
- DE-A1- 10 040 893
- GB-A- 2 359 940
- US-A- 5 622 523

## Beschreibung

Die Erfindung geht aus von einem elektrischen Steckverbinder nach der Gattung des Anspruchs 1.

Mittels elektrischer Steckverbindungen werden neben Sensoren und Aktuatoren auch Steuergeräte kontaktiert. Fast alle Steuergeräte sind empfindlich gegenüber Überspannungen oder ungünstige Kontaktierreihenfolgen, weil dadurch elektronische Bauelemente im Inneren beschädigt werden können. Um hier Abhilfe zu schaffen, wurden bei einigen Steuergeräten verlängerte Massepins eingeführt, um vorzeitig eine "Erdung" während des Steckvorgangs zu erreichen. Allerdings weisen diese bekannten verlängerten Massepins insbesondere folgende Nachteile auf:
- Die Erstkontaktierung der verlängerten Massepins wird nicht über alle Toleranzlagen sicher dargestellt. Sie funktioniert zwar in zahlreichen Fällen, aber toleranzbedingt nicht immer, da die Massepins hierfür nicht lang genug sind.
- Es sind am "male"-Stecker des Steuergeräts deutlich längere Pins erforderlich, die teurer und schwerer in der Toleranz herstellbar sind.
- Die verlängerten Massepins sind bezüglich ihrer Position fest definiert. Bei einer anderen Steuergerätebeschaltung ist eine neue Schnittstelle mit den verlängerten Massepins an einer anderen Stelle erforderlich und zu definieren.

Aus der EP 1 229 609 A1 ist ein elektrischer Steckverbinder bekannt, der dazu ausgelegt ist, Beschädigungen durch Überspannungs-Lichtbögen beim Kontaktieren zu vermeiden

Auch aus der WO 96/38885 ist ein solcher elektrischer Steckverbinder bekannt. In der DE 100 40 893 A1 wird ein weiterer elektrischer Steckverbinder offenbart, der zum Herstellen eines elektrischen Kontakts zwischen einem Batterieteil und einer elektrischen Vorrichtung dient.

Demgegenüber besteht die Aufgabe der Erfindung darin, bei einem elektrischen Steckverbinder der eingangs genannten Art eine alternative Ausführungsform für die voreilende Kontaktierung eines Kontaktstifts des Gegensteckers anzugeben.

### Vorteile der Erfindung

Die Aufgabe wird erfindungsgemäß gelöst durch einen elektrischen Steckverbinder mit den Merkmalen von Anspruch 1.

Erfindungsgemäß ist im elektrischen Steckverbinder eine zusätzliche metallische Kontaktklemme als voreilender Kontakt dem eigentlichen Kontakt des elektrischen Steckverbinders vorgeordnet. Die metallische Kontaktklemme ist in eine dem Kontakt des elektrischen Steckverbinders vorgeordnete Einführöffnung des Steckverbindergehäuses eingesteckt und darin verrastet. Der wesentliche Vorteil der Erfindung besteht darin, dass durch die am elektrischen Steckverbinder (z.B. Kabelbaumstecker) zusätzlich anzubringende, elektrisch leitende Kontaktklemme, welche den entsprechenden Kontakt im elektrischen Steckverbinder elektrisch kontaktiert, eine sichere voreilende Vor- bzw. Massekontaktierung mit Standardkontakten des elektrischen Steckverbinders und mit Standardpins des Gegensteckers (z.B. Steuergerätestecker) ermöglicht wird.

Abhängig von der gewünschten Position und Anzahl der Vorkontaktierungen können eine oder mehrere zusätzliche Kontaktklemmen den jeweils gewünschten Kontakten des elektrischen Steckverbinders vorgeordnet werden, so dass jede Art der elektrischen Beschaltung (Pin-Belegung) ermöglicht wird. Für unterschiedliche Ausführungen können weiterhin immer die gleichen elektrischen Steckverbinder und Gegenstecker verwendet werden. Die erfindungsgemäße voreilende Kontaktierung mittels der vorgeordneten Kontaktklemme kommt ohne verlängerte Massepins aus, lässt Steckverbinder und Gegenstecker von Beschaltungsvarianten unberührt und ist in allen Toleranzlagen sichergestellt.

Weitere Vorteile und vorteilhafte Ausgestaltungen des Gegenstands der Erfindung sind der Beschreibung, der Zeichnung und den Ansprüchen entnehmbar.

### Zeichnungen

Nachfolgend wird die Erfindung anhand eines in der Zeichnung exemplarisch wiedergegebenen Ausführungsbeispiels näher erläutert. Es zeigen:
- Fig. 1: schematisch einen erfindungsgemäßen elektrischen Steckverbinder mit einer zusätzlichen Kontaktklemme zum voreilenden Kontaktieren eines Gegensteckers; und
- Fign. 2a-2c: Detailansichten des in Fig. 1 gezeigten elektrischen Steckverbinders im Bereich einer mit der zusätzlichen Kontaktklemme versehenen Einführöffnung, und zwar in einer aufgebrochenen perspektivischen Ansicht (Fig. 2a) sowie in zwei Schnittansichten (Fign. 2b, 2c) gemäß IIb-IIb und IIc-IIc in Fig. 1.

### Beschreibung des Ausführungsbeispiels

Der in **Fig. 1** gezeigte elektrische Steckverbinder (z.B. Kabelbaumstecker) **1** dient zum elektrischen Kontaktieren von gleich langen, parallelen metallischen Kontaktstiften **2** eines Gegensteckers (z.B. Steuergerätestecker) **3,** der als Stiftleiste mit in einer Reihe angeordneten Kontaktstiften 2 ausgebildet sein kann.

Der Steckverbinder 1 weist in seinem Steckverbindergehäuse **4** für jeden Kontaktstift 2 des Gegensteckers 3 parallel zueinander angeordnete metallische Kontakte **5** (Fign. 2b, 2c) auf, die beispielsweise als Buchsenkontakte ausgebildet sein können. Die Gehäusevorderwand **6** des Steckverbindergehäuses 4 weist den Kontakten 5 jeweils vorgeordnete Einführöffnungen **7** in Form von Einführtrichtern auf, durch die die Kontaktstifte 2 des Gegensteckers 3 in das Steckverbindergehäuse 4 bis zur Kontaktierung der Kontakte 5 eingeführt werden können.

Im gezeigten Ausführungsbeispiel ist einem der Kontakte 5 eine separate metallische Kontaktklemme **10** vorgeordnet, die in die dem Kontakt 5 vorgeordnete Einführöffnung **7a** eingesteckt und darin verrastet bzw. eingeclipst ist. Die eingeclipste Kontaktklemme 10 liegt an dem zugehörigen Kontakt 5 elektrisch leitend an und ist zum Durchstecken des Kontaktstifts 2 ausgebildet.

Wie in **Fign. 2a-2c** gezeigt, weist die Kontaktklemme 10 einen viereckigen Mittelabschnitt **11** auf, der eine viereckige Stecköffnung **12** für den im Querschnitt viereckigen Kontaktstift 2 ausbildet. An den Mittelabschnitt 11 schließen sich vorderseitig vier bezüglich der Stecköffnung 12 jeweils paarweise einander gegenüberliegende, nach außen abstehende Anlagearme **10a** sowie rückseitig zwei bezüglich der Stecköffnung 12 einander gegenüberliegende, nach außen abgewinkelte Rastarme **10b** und zwei bezüglich der Stecköffnung 12 einander gegenüberliegende, sich nach hinten erstreckende Kontaktarme **10c** an. Die Rastarme 10b und die Kontaktarme 10c sind auf jeweils unterschiedlichen Seiten der Stecköffnung 12 vorgesehen. Die Kontaktklemme 10 wird mit ihren nach innen federnd ausgelenkten Rastarmen 10b und mit den Kontaktarmen 10c voran in die Einführöffnung 7a bis in ihre verrastete Position eingesteckt bzw. eingeclipst, in der die Anlagearme 10a vorderseitig und die Rastarme 10b rückseitig an der Gehäusevorderwand 6 anliegen und die Kontaktarme 10c zu beiden Seiten am Kontakt 5 elektrisch leitend anliegen. Die Kontaktklemme 10 kann beispielsweise einstückig aus einem Blechteil gebogen sein.

Werden der Steckverbinder 1 und der Gegenstecker 3 ineinander gesteckt, so kontaktiert derjenige Kontaktstift **2a** des Gegensteckers 3, der in die mit der Kontaktklemme 10 versehene Einführöffnung 7a eingeführt wird, über die Kontaktklemme 10 seinen zugehörigen Kontakt 5 immer sicher vor allen anderen Kontaktstiften 2, deren Einführöffnungen 7 nicht mit einer Kontaktklemme versehen sind. Der Kontaktstift 2a wird im Steckverbinder 1 somit gegenüber den anderen Kontaktstiften 2 voreilend kontaktiert.

Abhängig von der gewünschten Position und Anzahl der Vorkontaktierungen können eine oder mehrere zusätzliche Kontaktklemmen 10 den jeweiligen Kontakten 5 des Steckverbinders 1 vorgeordnet werden, so dass jede Art der elektrischen Beschaltung (Pin-Belegung) ermöglicht wird. Für unterschiedliche Ausführungen können so immer die gleichen Steckverbinder 1 und Gegenstecker 3 verwendet werden.

## Patentansprüche

1. Elektrischer Steckverbinder (1)
mit einem Steckverbindergehäuse (4) und
mit mehreren parallel zueinander angeordneten metallischen Kontakten (5) zur elektrischen Kontaktierung von metallischen Kontaktstiften (2) eines Gegensteckers (3),
wobei mindestens einem der Kontakte (5) eine separate Kontaktklemme (10) vorgeordnet ist, die an dem mindestens einen Kontakt (5) elektrisch leitend anliegt und zum Durchstecken eines Kontaktstifts (2) ausgebildet ist,
wobei die Kontaktklemme (10) in eine dem Kontakt (5) vorgeordnete Einführöffnung (7) des Steckverbindergehäuses (4) eingesteckt und darin verrastet ist,
**dadurch gekennzeichnet, dass**
die Kontaktklemme (10) mit mindestens einem vorderen Anlagearm (10a) vorderseitig und mit mindestens einem Rastarm (10b) rückseitig an einer die Einführöffnungen (7) aufweisenden Gehäusewand (6) des Steckverbindergehäuses (4) anliegt und mit mindestens einem sich nach hinten erstreckenden Kontaktarm (10c) elektrisch leitend am zugehörigen Kontakt (5) anliegt.

2. Elektrischer Steckverbinder nach Anspruch 1, **dadurch gekennzeichnet, dass** die Kontaktklemme (10) mindestens zwei bezüglich des durchzusteckenden Kontaktstifts (2) einander gegenüberliegende Anlagearme (10a) und/oder mindestens zwei bezüglich des durchzusteckenden Kontaktstifts (2) einander gegenüberliegende Rastarme (10b) und/oder mindestens zwei bezüglich des durchzusteckenden Kontaktstifts (2) einander gegenüberliegende Kontaktarme (10c) aufweist.

3. Elektrischer Steckverbinder nach Anspruch 1 bis 2, **dadurch gekennzeichnet, dass** die Kontaktklemme (10) einen Mittelabschnitt (11) aufweist, der eine Öffnung (12) zum Durchstecken eines Kontaktstifts (2) des Gegensteckers (3) ausbildet.

4. Elektrischer Steckverbinder nach Anspruch 3, **dadurch gekennzeichnet, dass** die Kontaktklemme (10) einstückig aus einem Blechteil gebogen ist.

## Claims

1. Electrical plug-in connector (1)
having a plug-in connector housing (4) and
having a plurality of metal contacts (5), which are arranged parallel in relation to one another, for making electrical contact with metal contact pins (2) of a mating plug (3),
wherein a separate contact terminal (10) is arranged in front of at least one of the contacts (5), the said separate contact terminal (10) being in electrically conductive contact with the at least one contact (5) and being designed for a contact pin (2) to pass through,
wherein the contact terminal (10) is inserted into an insertion opening (7) in the plug-in connector housing (4), the said insertion opening (7) being arranged in front of the contact (5), and is latched in the said insertion opening (7),
**characterized in that**
the contact terminal (10) is in contact with the front side of a housing wall (6) of the plug-in connector housing (4), which housing wall (6) has the insertion openings (7), by way of at least one front bearing arm (10a) and is in contact with the rear side of the said housing wall (6) by way of at least one latching arm (10b), and is in electrically conductive contact with the associated contact (5) by way of at least one contact arm (10c) which extends towards the rear.

2. Electrical plug-in connector according to Claim 1,
**characterized in that** the contact terminal (10) has at least two bearing arms (10a) which are situated opposite one another with respect to the contact pin (2) which is intended to pass through and/or at least two latching arms (10b) which are situated opposite one another with respect to the contact pin (2) which is intended to pass through and/or at least two contact arms (10c) which are situated opposite one another with respect to the contact pin (2) which is intended to pass through.

3. Electrical plug-in connector according to Claims 1 to 2, **characterized in that** the contact terminal (10) has a middle section (11) which forms an opening (12) for a contact pin (2) of the mating plug (3) to pass through.

4. Electrical plug-in connector according to Claim 3,
**characterized in that** the contact terminal (10) is bent out of a sheet-metal part in one piece.

## Revendications

1. Connecteur enfichable électrique (1) comprenant un boîtier de connecteur enfichable (4) et comprenant plusieurs contacts (5) métalliques disposés en parallèle les uns avec les autres destinés à établir un contact électrique avec des broches de contact (2) métalliques d'une fiche homologue (3),
une borne de contact (10) séparée étant disposé en amont d'au moins l'un des contacts (5), laquelle repose de manière électriquement conductrice contre l'au moins un contact (5) et est configurée pour être traversée par une broche de contact (2),
la borne de contact (10) étant insérée dans une ouverture d'introduction (7) du boîtier de connecteur enfichable (4) disposée en amont du contact (5) et étant enclenchée dans celle-ci,
**caractérisé en ce que**
la borne de contact (10) repose contre une paroi de boîtier (6) du boîtier de connecteur enfichable (4) qui possède les ouvertures d'introduction (7), du côté avant par au moins un bras d'appui avant (10a) et du côté arrière par au moins un bras d'enclenchement (10b), et repose de manière électriquement conductrice contre le contact (5) associé par au moins un bras de contact (10c) qui s'étend vers l'arrière.

2. Connecteur enfichable électrique selon la revendication 1, **caractérisé en ce que** la borne de contact (10) possède au moins deux bras d'appui (10a) opposés l'un à l'autre par rapport à la broche de contact (2) traversante et/ou au moins deux bras d'enclenchement (10b) opposés l'un à l'autre par rapport à la broche de contact (2) traversante et/ou au moins deux bras de contact (10c) opposés l'un à l'autre par rapport à la broche de contact (2) traversante.

3. Connecteur enfichable électrique selon les revendications 1 à 2, **caractérisé en ce que** la borne de contact (10) possède une portion centrale (11) qui forme une ouverture (12) destinée à être traversée par une broche de contact (2) de la fiche homologue (3).

4. Connecteur enfichable électrique selon la revendication 3, **caractérisé en ce que** la borne de contact (10) est pliée d'un seul tenant à partir d'une pièce en tôle.
